# EUROPÄISCHE PATENTSCHRIFT

(11) **EP 0 208 380 B1**
(45) Veröffentlichungstag und Bekanntmachung des Hinweises auf die Patenterteilung: **18.10.1989**
(21) Anmeldenummer: 86201189.7
(22) Anmeldetag: 07.07.1986
(51) Int. Cl.: B26B 19/04

(54) **Trockenrasierapparat**
Electric dry-shaver
Rasoir électrique

(30) Priorität: 09.07.1985 AT 2030/85
(43) Veröffentlichungstag der Anmeldung: 14.01.1987
(73) Patentinhaber: Philips Electronics N.V., 5621 BA Eindhoven (NL)
(72) Erfinder: Piber, Herbert, NL-5656 AA Eindhoven (NL); Schmid, Günther, NL-5656 AA Eindhoven (NL); Schuhfleck, Johann, NL-5656 AA Eindhoven (NL)
(74) Vertreter: Gorter, Willem Karel

(56) Entgegenhaltungen:
- FR-A- 2 309 315
- FR-A- 2 370 556
- GB-A- 2 014 372

## Beschreibung

Die Erfindung betrifft einen Trockenrasierapparat mit einem auf ein Grundgerät aufsetzbaren, eine Längs- und Quererstreckung aufweisenden Scherkopf, der mit zwei einander gegenüberliegenden , je mit den Querwänden des Scherkopfes zusammenwirkenden, entgegen einer Federwirkung lösbaren Rasten festgehalten ist und der mindestens ein Obermesser trägt, mit dem ein in der Längserstreckung des Scherkopfes hin- und hergehend antreibbares Untermesser zusammenwirkt, welches vom abtriebsseitigen Teil einer im Grundgerät angeordneten Schwingbrücke angetrieben wird, der seinerseits über einen Exzenter von der Antriebswelle eines ein im wesentlichen zylindrisches Motorgehäuse aufweisenden Elektromotors angetrieben wird, der mit dem Motorgehäuse von der Schwingbrücke wegweisend mit einem stillstehenden Basisteil derselben in Verbindung steht, wobei seine Antriebswelle durch eine im Basisteil vorgesehene Öffnung zum abtriebsseitigen Teil der Schwingbrücke hin hindurchgeführt ist. Bei einem aus der DE-B-2 749 936 bekannten derartigen Trockenrasierapparat ist zur Verbindung des Elektromotors mit der Schwingbrücke an der derAntriebswelle zugewandten Stirnseite des Elektromotors eine quer zu dessen Antriebswelle verlaufende, sich mit ihren freien Enden am Basisteil der Schwingbrücke abstüzende Lasche angebracht, die beiderseits der Antriebswelle des Elektromotors je eine U-förmige Ausbuchtung aufweist, durch die Schrauben hindurchgeführt sind, die auch den Basisteil der Schwingbrücke durchsetzen, wodurch der Elektromotor nach Art einer Klemmverbindung am Basisteil der Schwingbrücke festgehalten ist. Weiters ist bei diesem bekannten Gerät der Scherkopf mit zwei entgegen der Wirkung von je einer Feder verstellbaren Rastriegeln am Grundgerät festgehalten. Ein derartiger Trockenrasierapparat ist relativ aufwendig, da er relativ viele Einzelteile aufweist, wodurch sich auch seine Montage nicht einfach gestaltet und damit relativ zeitaufwendig ist.

Die Erfindung hat sich zum Ziel gesetzt, einen Trockenrasierapparat der eingangs angeführten Gattung so auszugestalten, dass er möglichst wenig Einzelteile aufweist und seine Montage möglichst einfach ist, damit sie gegebebenfalls auch vollmechanisiert durchgeführt werden kann. Erfindungsgermäss ist hiezu vorgesehen, dass mit dem Basisteil der Schwingbrücke ein U-förmiger rahmenartiger Träger verbunden ist, dessen Längsstege parallel zur Antriebswelle des Elektromotors verlaufen und von der Schwingbrücke wegweisend vom Basisteil derselben auskragen, dass in diesem Träger der Elektromotor eingesetzt ist, wobei das Motorgehäuse sich mit der der Antriebswelle zugewandten Stirnseite am Basisteil und mit der von der Antriebswelle abgewandten Stirnseite am Quersteg des Trägers abstützt und von den beiden Längsstegen des Trägers zur Bildung von Motorauflagen je teilweise umfangsseitig umfasst wird, dass die zwei Rasten zum Festhalten des Scherkopfes im Bereich der freien Enden zweier federnd verschwenkbarer Zungen vorgesehen sind, dass die Zungen mit dem Basisteil der Schwingbrücke verbunden sind, dass am Basisteil der Schwingbrücke mindestens ain Auflager für den Scherkopf vorgesehen ist, gegen das er durch die zwei Rasten angedrückt gehalten wird, und dass die Schwingbrücke, der Träger, die Zungen und das Scherkopfauflager als einstückiger Teil aus Kunststoff hergestellt ist. Auf diese Art und Weise wird ein sehr einfacher Aufbau erhalten, da sowohl zur Halterung und Positionierung des Elektromotors als auch zum Festhalten des Scherkopfes keine separaten Teile notwendig sind, wodurch sich auch die Montage sehr einfach gestaltet. Weiters ist ein solcher alle diese Funktionen erfüllender und die Schwingbrücke mitumfassender einziger Bauteil sehr einfach in nur einem Arbeitsgang aus Kunststoff herzustellen. Es ist an dieser Stelle zu erwähnten, dass aus der AT-B-353 141 ein Trockenrasierapparat bekannt ist, bei dem mittels einer Platte ein Schwingankermotor und ein Scherkopf zu einer Baueinheit vereinigt sind. Hiebei ist der Scherkopf an der ein Auflager für ihn bildenden Platte mit zwei einander gegenüberliegenden, entgegen einer Federwirkung lösbaren Rasten festgehalten, die als Haken im Bereich der freien Enden zweier federnd verschwenkbarer Zungen ausgebildet sind, die ihrerseits mit der Platte verbunden sind und mit dieser einen einstückigen Teil bilden. Weiters ist der unmittelbar mit dem Untermesser des Scherkopfes zusammenwirkende Schwingankermotor mit Schrauben an der Platte befestigt. Dieser Trockenrasierapparat weist somit keine Schwingbrücke auf, so dass die Platte nur zur Halterung des Scherkopfes und Befestigung des Schwingankermotors dient, wobei keine Vorsorge getroffen ist, dass der Schwingankermotor ohne weitere Befestigungsmittel mit der Platte verbunden werden kann. Demgegenüber ist bei dem vorliegenden erfindungsgemässen Trockenrasierapparat ein enstückiger Bauteil vorgesehen, der insgesamt drei Funktionen erfüllt, nämlich die Halterung und Positionierung des Elektromotors, die Bildung der Schwingbrücke und die Halterung des Scherkopfes. Aufgrund dieser Massnahmen sind auch die möglichen Toleranzen, die zwischen den einzelnen Bauteilen auftreten und sich beim Zusammenbau derselben störend bemerkbar machen können, soweit reduziert, dass ein einwandfreies Zusammenwirken von Elektromotor, Schwingbrücke und Scherkopf gewährleistet ist,

Als vorteilhaft hat sich erwiesen, wenn sich der U-förmige rahmenartige Träger mit seiner vom Elektromotor abgewandten Seite am Gehäuse des Grundgerätes abstützt. Auf diese Weise wird die Halterung des Elektromotors besonders stabil, da der Träger selbst unterstützt ist.

Weiters hat sich als vorteilhaft erwiesen, wenn der Elektromotor an seiner vom U-förmigen rahmenartigen Träger abgewandten Seite von mindestens einem Federelement belastet ist, das ihn zum Träger hin drückt. Hierdurch wird die Halterung des Elektromotors, insbesondere bei stossförmigen Belastungen, sehr gut stabilisiert. Als Federelemente kommen hiebei Gummipuffer, Gummileisten, Schaumstoffstreifen und dergleichen in Frage, die beispielsweise am Gehäuse des Grundgerätes befestigt sein können.

Hinsichtlich der federnd verschwenkbaren Zungen ist festzustellen, dass diese beispielsweise als Ganzes elastisch federnd ausgebildet werden können. Als sehr vorteilhaft hat sich aber erwiesen, wenn die Zungen in sich steif ausgebildet sind und über je zwei koaxiale, je seitlich von dem die Rast aufweisenden freien Ende abgewandten Ende auskragende, Torsionsfedern bildende Stäbe mit dem Basisteil der Schwing brücke verbunden sind. Durch eine derartige Aufteilung in federnde Bereiche und steife Bereiche der Zungen ist erreicht, dass sie einerseits gut federnd verschwenkbar sind und andererseits den Scherkopf sicher am Basisteil der Schwingbrücke festhalten. Dabei kann der gesamte einstückige Bauteil aus einem relativ hohe Steifigkeit ergebenden Kunststoffmaterial hergestellt werden, so dass er als Ganzes stabil ist und eine einwandfreie Halterung des Scherkopfes und des Elektromotors gewährleistet, wobei dann die Federwirkung für die Rasten durch die Dimensionierung der Stäbe erhalten wird.

Weiters hat sich bei einem Trockenrasierapparat, bei dem das Motorgehäuse des Elektromotors mindestens an einer seiner beiden Stirnseiten einen zur Antriebswelle des Elektromotors koaxialen Ansatz aufweist, als vorteilhaft erwiesen, wenn im Bereich der Abstützung der einen Ansatz aufweisenden Stirnseite des Motorgehäuses am die Schwingbrücke, den Träger, die Zungen und das Scherkopfauflager bildenden einstückigen Teil an demselben eine rinnenförmige Ausnehmung vorgesehen ist, in welche der an der Stirnseite des Motorgehäuses vorgesehene Ansatz passend eingreift. Auf diese Weise wird die Halterung und Positionierung des Elektromotors besonders gut und sicher.

Die Erfindung wird im folgenden anhand der Zeichnungen, in welchen zwei Ausführungsbeispiele der Erfindung dargestellt sind, auf die sie jedoch nicht beschränkt sein soll, näher erläutert.
Fig. 1 zeigt teilweise im Schnitt und in Draufsicht einen Trockenrasierapparat, bei dem die Schwingbrücke, der Träger für den Elektromotor, die mit Rasten versehenen Zungen zum Festhalten des Scherkopfes und zwei Scherkopfauflager als einstückiger Teil hersgestellt ist, wobei die Zungen als Ganzes elastisch federnd verschwenkbar ausgebildet sind;
Fig. 2 zeigt einen Schnitt nach der Linie 11-11 in Fig. 1;
Fig. 3 zeigt in der Darstellungsweise von Fig. 1 einen Ausschnitt eines Trockenrasierapparates, bei dem die mit den Rasten versehenen Zungen zum Festhalten des Scherkopfes in sich steif ausgebildet sind und über je zwei Torsionsfedern bildende Stäbe mit dem Basisteil der Schwingbrücke verbunden sind;
Fig. 4 zeigt einen Schnitt nach der Linie IV-IV in Fig. 3.

In den Figuren 1 und 2 ist mit 1 ein Grundgerät eines Trockenrasierapparates bezeichnet, dessen Gehäuse aus zwei Gehäuseschalen 2 und 3 zusammengesetzt ist. Auf dieses Grundgerät 1 ist ein Scherkopf 4 aufsetzbar, der an einem Scherkopfrahmen 5 ein Obermesser 6 trägt, mit dem ein in der Längserstreckung des Scherkopfes 4 hin- und hergehend antreibbares Untermesser 7 zusammenwirkt. Beim vorliegenden Ausführungsbeispiel ist das Obermesser 6 als gewölbt verlaufende Siebscherfolie und das Untermesser 7 als Lamellenmesser ausgebildet. Beispielsweise können aber auch in bekannter Weise das Obermesser und das Untermesser als miteinander zusammenwirkende Kammesser ausgebildet sein. Das Grundgerät 1 beinhaltet einen hier beispielsweise von Akkumulatoren 8 und 9 speisbaren Elektromotor 10, eine Schwingbrücke 11 sowie weitere Einzelteile, wie einen Ein- und Ausschalter 12. der zusammen mit den beiden Akkumulatoren 8 und 9 und eine Ladeschaltung für dieselben bildenden, hier nicht näher bezeichneten, elektrischen Schaltelementen auf einer Leiterplatte 13 angeordnet ist.

Dle in üblicher Weise aufgebaute Schwingbrücke 11 weist einen stillstehenden Basisteil 14 auf, der zwischen den Gehäuseschalen 2 und 3 festgehalten ist, wozu seine dem Gehäuseinneren angepasste, einen Dichtungsring 15 tragende Umrandung mit dem Dichtungsring 15 in korrespondierende Nuten 16 an den Gehäuseschalen 2 und 3 eingreift. Mit diesem Basisteil 14 steht über Filmscharniere 17 und 18 der abtriebsseitige, seinerseits hin- und hergehend antreibbare Teil 19 der Schwingbrücke 11 in Verbindung. Der Antrieb dieses Teiles 19 erfolgt von der Antriebswelle 20 des Elektromotors 10 her über einen auf die Antriebswelle 20 aufgesetzten Exzenter 21, dessen Exzenterstift 22 in einen am Teil 19 vorgesehenen Schlitz 23 eingreift. Hiebei steht der ein im wesentlichem zylindrisches Motorgehäuse aufweisende Elektromotor 10 mit dem Basisteil 14 der Schwingbrücke 11 derart in Verbindung, dass sein Motorgehäuse von der Schwingbrücke 11 wegweist, wobei seine Antriebswelle 20 durch eine im Basisteil 14 vorgesehene Öffnung 24 zum abtriebsseitigen Teil 19 der Schwingbrücke 11 hin hindurchgeführt ist. Die Kraftübertragung von der Schwingbrücke 11 zum Untermesser 7 erfolgt über einen am abtriebsseitigen Teil 19 derselben vorgesehenen Antriebsarm 25, der in einem am Untermesser 7 vorgesehenen gabelförmigen Ansatz 26 eingreift.

Der auf am Basisteil 14 der Schwingbrücke 11 vorgesehenen Auflagern 27 und 28 aufliegende Scherkopf 4 wird mit zwei einander gegenüberliegenden, je mit den Querwänden 29 und 30 des Scherkopfrahmens 5 des Scherkopfes 4 zusammenwirkenden, entgegen einer Federwirkung lösbaren, am freien Ende zweier Zungen 31 und 32 vorgesehenen Rasten 33 und 34 festgehalten. Beim vorliegenden Ausführungsbeispiel sind die Rasten 33 und 34 durch hakenförmige Ansätze gebildet, die in korrespondierende Öffnungen in den Querwänden 29 und 30 des Scherkopfrahmens 5 eingreifen. In kinematischer Umkehrung wäre es aber auch möglich, dass die an den freien Enden der Zungen 29 und 30 vorgesehenen Rasten durch Öffnungen gebildet sind, in die an den Querwänden 29 und 30 des Scherkopfrahmens 5 vorgesehene Haken eingreifen. Hinsichtlich der Ausbildung der Auflager 27 und 28 für den Scherkopf 4 ist festzustellen, dass an Stelle der beiden hier vorgesehenen leistenförmigen Auflager 27 und 28 auch vier einzelne Stützen vorgesehen sein könnten oder es könnte auch der Basisteil 14 selbst als Auflager für den Scherkopf 4 dienen, wenn der Scherkopfrahmen 5 desselben bis zu diesem Basisteil 14 hin reichend ausgebildet ist.

Weiters ist nun vorgesehen, dass mit dem Basisteil 14 der Schwingbrücke 11 ein U-förmiger rahmenartiger Träger 35 verbunden ist, dessen beide Längsstege 36 und 37 parallel zur Antriebswelle 20 des Elektromotors 10 verlaufen und von der Schwingbrücke 11 wegweisend vom Basisteil 14 derselben auskragen. In diesen Träger 35 ist der Elektromotor 10 eingesetzt, wobei sein Motorgehäuse sich mit der der Antriebswelle 20 zugewandten Stirnseite 38 am Basisteil 14 und mit der von der Antriebswelle 20 abgewandten Stirnseite 39 am Quersteg 40 des Trägers 35 abstützt und von den beiden Längsstegen 36 und 37 des Trägers 35 zur Bildung von Motorauflagern je teilweise umfangsseitig umfasst wird. Diese beiden Motorauflager sind insbesondere in Fig. 2 deutlich zu erkennen. Beim vorliegenden Ausführungsbeispiel weist das im wesentlichen zylindrische Motorgehäuse zwei kreisbogenförmige Umfangsabschnitte 41 und 42 und zwei einander gegenüberliegende, in Richtung der Antriebswelle 20 verlaufende, segmentförmig abgesetzte ebene Seitenwände 43 und 44 auf, wie dies bei derartigen Elektromotoren vielfach üblich ist. Demgemäss weist der Längssteg 36 zur teilweisen umfangsseitigen Umfassung des Motorgehäuses zwei aneinander anschliesende Abschnitte 45 und 46 auf, von welchen der Abschnitt 45 kreisbogenförmig und der Abschnitt 46 eben ausgebildet ist, wobei sich das Motorgehäuse mit seinem kreisbogenförmigen Umfangsabschnitt 42 an dem kreisbogenförmigen Abschnitt 45 abstützt und mit seiner Seitenwand 43 am ebenen Abschnitt 46 dieses Längssteges 36 anliegt. Beim vorliegenden Ausführungsbeispiel ist der andere Längssteg 37 des Trägers 35 so ausgebildet, dass er nur einen kreisbogenförmigen Abschnitt 47 aufweist, auf dem sich das Motorgehäuse ebenfalls mit seinem kreibogenförmigen Umfangsabschnitt 42 abstützt. Falls erwünscht, könnte natürlich auch dieser Längssteg 37 einen zusätzlichen ebenen Abschnitt aufweisen, an dem dann die Seitenwand 44 des Motorgehäuses anliegen könnte. Selbstverständlich ist das Vorsehen solcher ebener Abschnitte an den Längsstegen 36 und 37 nicht zwingend notwendig, bietet aber bei einem Motorgehäuse, das Seitenwände 43 und 44 aufweist, den Vorteil einer verdrehungssicheren Halterung des Elektromotors 10. Auf diese Weise bildet der mit dem Basisteil 14 der Schwingbrücke 11 verbundene U-förmige rahmenartige Träger 35 eine sichere Halterung für den Elektromotor 10, die ihn auch in seiner Lage gegenüber der Schwingbrücke 11 einwandfrei positioniert.

Mit dem Basisteil 14 der Schwingbrücke 11 sind weiters die die Rasten 33 und 34 tragenden Zungen 31 und 32 und die Scherkopfauflager 27 und 28 verbunden. Somit bildet die Schwingbrücke 11 zusammen mit dem Träger 35, den Zungen 31 und 32 und den Scherkopfauflagern 27 und 28 einen einstückigen Teil, der sehr einfach aus Kunststoff hergestellt werden kann. Dieser einstückige Teil erfüllt somit mehrere Funktionen, nämlich die Halterung des Elektromotors 10, die lösbare Halterung des Scherkopfes 4 und die Bildung einer Schwingbrücke 11 zur Umwandlung der rotierenden Antriebsbewegung des Elektromotors 10 in eine hin- und hergehende Antriebsbewegung für das Untermesser 7 des Scherkopfes 4. Auf diese Art und Weise wird ein sehr einfacher Aufbau des Trockenrasierapparates erhalten, da sowohl zur Halterung und Positionierung des Elektromotors 10 als auch zum lösbaren Festhalten des Scherkopfes 4 keine separaten Teile notwendig sind, wodurch sich auch die Montage des Trockenrasierapparates sehr einfach gestaltet. Auf Grund dieser Massnahmen sind auch die möglichen Toleranzen, die zwischen den einzelnen Bauteilen auftreten und sich beim Zusammenbau derselben störend bemerkbar machen können, soweit reduziert, dass ein einwandfreies Zusammenwirken von Elektromotor 10, Schwingbrücke 11 und Scherkopf 4 gewährleistet ist.

Wie aus Fig. 2 ersichtlich ist, ist der durch die beiden Längsstege 36 und 37 und den Quersteg 40 gebildete Träger 35 so ausgebildet, dass er sich mit seiner vom Elektromotor 10 abgewandten Seite am Gehäuse, hier der Gehäuseschale 2, des Grundgerätes 1 abstützt. Auf diese Weise wird die Halterung des Elektromotors 10 besonders stabil, da der Träger 35 selbst unterstützt ist. Durch eine wie aus Fig. 2 ersichtliche gegenseitig korrespondierende Profilierung einerseits der Gehäuseschale 2 und andererseits der beiden Längsstege 36 und 37 sowie des Quersteges 40 wird ausserdem eine Lagesicherung des Trägers 35 erreicht. Weiters ist, wie ebenfalls die Fig. 2 zeigt, der Elektromotor 10 an seiner vom Träger 35 abgewandten Seite von zwei Federelementen 48 und 49 belastet, die ihn zum Träger 35 hin drücken. Im vorliegenden Fall sind diese beiden Federelemente 48 und 49 durch Gummileisten gebildet, die sich am Gehäuse, hier der Gehäuseschale 3, des Grundgerätes 1 abstützen. Die beiden Gummileisten sind dabei durch zwei Stege, von welchen ein Steg 50 in Fig. 2 sichtbar ist, zu einem Rahmen vereinigt, der bei der Montage des Trockenrasierapparates einfach auf den Elektromotor 10 aufgelegt werden kann. Selbstverständlich wäre es aber auch möglich, die beiden Gummileisten an der Gehäuseschale 3 zu befestigen. Auf diese Weise wird mit den beiden Federelementen 48 und 49 die Halterung des Elektromotors sehr gut stabilisiert, dies insbesondere bei stossförmigen Belastungen. Im vorliegenden Fall bilden die beiden Gummileisten auch eine Distanzierung der beiden Akkumulatoren 8 und 9 vom Elektromotor 10. Selbstverständlich wären auch andere Ausbildungen für derartige Federelemente möglich, wie beispielsweise Gummipuffer oder Schaumstoffstreifen und dergleichen.

Beim vorliegenden Ausführungsbeispiel weist das Motorgehäuse des Elektromotors 10 an seinen beiden Stirnseiten 38 und 39 je einen zur Antriebswelle 20 des Elektromotors 10 koaxialen Ansatz 51 und 52 auf. Diese Ansätze 51 und 52 können ebenfalls zur Halterung und Positionierung des Elektromotors 10 herangezogen werden. Demgemäss ist die im Basisteil 14 vorgesehene Öffnung 24, durch welche die Antriebswelle 20 des Elektromotors 10 zum abtriebsseitigen Teil 19 der Schwingbrücke 11 hin hindurchgeführt ist, als rinnenförmige Ausnehmung ausgebildet, in welche der Ansatz 51 passend eingreift und im vorliegenden Fall diametral umfasst wird. In analoger Weise greift der andere Ansatz 52 passend in eine am Quersteg 40 des Trägers 35 vorgesehene rinnenförmige Ausnehmung 53 ein, wie dies insbesondere aus Fig. 2 ersichtlich ist. Auf diese Weise wird eine besonders gute und sichere Halterung und Positionierung des Elektromotors 10 erreicht.

Beim vorliegenden Ausführungsbeispiel sind die die Rasten 33 und 34 aufweisenden Zungen 31 und 32 durch die Wahl ihrer Querschnittsabmessungen in sich federnd ausgebildet, um den Scherkopf 4 am Basisteil 14 der Schwingbrücke 11 lösbar festzuhalten. Demgegenüber ist bei dem in den Figuren 3 und 4 dargestellten Ausführungsbeispiel vorgesehen, dass die Zungen, von welchen die Fig. 3 eine Zunge 31 zeigt, in sich steif ausgebildet sind und über je zwei koaxiale, je seitlich von dem die Rast aufweisenden freien Ende abgewandten Ende auskragende, Torsionsfedern bildende Stäbe, hier die Stäbe 54 und 55, mit dem Basisteil 14 der Schwingbrücke 11 1 verbunden sind. Durch eine derartige Aufteilung in durch die Stäbe 54 und 55 gebildete federnde Bereiche und durch die Zungen gebildete steife Bereiche, ist erreicht, dass die Zungen zusammen mit den Rasten einerseits gut federnd verschwenkbar sind und andererseits den Scherkopf 4 sicher am Basisteil 14 der Schwingbrücke 11 festhalten. Dabei kann der gesamte, die Schwingbrücke, den Träger, die Zungen mit den Rasten und die Scherkopfauflager bildende, einstückige Bauteil aus einem eine relativ hohe Steifigkeit ergebenden Kunststoffmaterial hergestellt werden, so dass er als Ganzes stabil ist und eine einwandfreie Halterung des Scherkopfes 4 und des Elektromotors 10 gewährleistet, wobei dann die Federwirkung für die an den Zungen vorgesehenen Rasten durch die Dimensionierung der Stäbe 54 und 55 erhalten wird.

Wie aus dem Vorstehenden ersichtlich ist, besteht eine Reihe von Abwandlungen der beschriebenen Ausführungsbeispiele, ohne dass dabei der Rahmen der Erfindung verlassen wird. Dies gilt insbesondere im Hinblick auf die Ausbildung der Schwingbrücke selbst und der zusätzlich mit deren Basisteil verbundenen weiteren Teile, nämlich dem Träger für die Halterung und Positionierung des Elektromotors und den zur Halterung des Scherkopfes dienenden Auflagern und die Rasten tragenden entgegen Federwirkung verschwenkbaren Zungen.

## Patentansprüche

1. Trockenrasierapparat mit einem auf ein Grundgerät (1) aufsetzbaren, eine Längs- und Quererstreckung aufweisenden Scherkopf (4), der mit zwei einander gegenüberliegenden, je mit den Querwänden (29, 30) des Scherkopfes zusammenwirkenden, entgegen einer Federwirkung lösbaren Rasten (33, 34) festgehalten ist und der mindestens ein Obermesser (6) trägt, mit dem ein in der Längserstreckung des Scherkopfes (4) hin- und hergehend antreibbares Untermesser (7) zusammenwirkt, welches vom abtriebsseitigen Teil (19) einer im Grundgerät (1) angeordneten Schwingbrücke (11) angetrieben wird, der seinerseits über einen Exzenter (21) von der Antriebswelle (20) eines ein im wesentlichen zylindrisches Motorgehäuse aufweisenden Elektromotors (10) angetrieben wird, der mit dem Motorgehäuse von der Schwingbrücke (11) wegweisend mit einem stillstehen den Basisteil (14) derselben in Verbindung steht, wobei seine Antriebswelle (20) durch eine im Basisteil (14) vorgesehene Öffnung (24) zum abtriebsseitigen Teil (19) der Schwingbrücke (11) hin hindurchgeführt ist, dadurch gekennzeichnet, dass mit dem Basisteil (14) der Schwingbrücke ein U-förmiger rahmenartiger Träger (35) verbunden ist, dessen Längsstege (36, 37) parallel zur Antriebswelle (20) des Elektromotors verlaufen und von der Schwingbrücke (11) wegweisend vom Basisteil derselben auskragen, dass in diesen Träger (35) der Elektromotor (10) eingesetzt ist, wobei das Motorgehäuse sich mit der der Antriebswelle zugewandten Stirnseite (38) am Basisteil (14) und mit der von der Antriebswelle (20) abgewandten Stirnseite (39) am Quersteg (40) des Trägers (35) abstützt und von den beiden Längsstegen (36, 37) des Trägers (35) zur Bildung von Motorauflagern je teilweise umfangsseitig umfasst wird, dass die zwei Rasten (33, 34) zum Festhalten des Scherkopfes (4) im Bereich der freien Enden zweier federnd verschwenkbarer Zungen (31, 32) vorgesehen sind, dass die Zungen (31, 32) mit dem Basisteil (14) der Schwingbrücke (11) verbunden sind, dass am Basisteil der Schwingbrücke mindestens ein Auflager (27, 28) für den Scherkopf (4) vorgesehen ist, gegen das er durch die zwei Rasten (33, 34) angedrückt gehalten wird, und dass die Schwingbrücke (11), der Träger (35), die Zungen (31, 32) und das Scherkopfauflager (27, 28) als einstückiger Teil aus Kunststoff hergestellt ist.

2. Trockenrasierapparat nach Anspruch 1, dadurch gekennzeichnet, dass sich der U-förmige rahmenartige Träger (35) mit seiner vom Elektromotor (10) abgewandten Seite am Gehäuse des Grundgerätes (1) abstützt.

3. Trockenrasierapparat nach Anspruch 1 oder 2, dadurch gekennzeichnet, dass der Elektromotor (10) an seiner vom U-förmigen rahmenartigen Träger (35) abgewandten Seite von mindestens einem Federelement (48, 49) belastet ist, das ihn zum Träger (35) hin drückt.

4. Trockenrasierapparat nach einem der vorhergehenden Ansprüche, dadurch gekennzeichnet, dass die Zungen (31, 32) in sich steif ausgebildet sind und über je zwei koaxiale, je seitlich von dem die Rast aufweisenden freien Ende abgewandten Ende auskragende, Torsionsfedern bildende Stäbe (54, 55) mit dem Basisteil (14) der Schwingbrücke (11) verbunden sind.

5. Trockenrasierapparat nach einem der vorhergehenden Ansprüche, bei dem das Motorgehäuse des Elektromotors (10) mindestens an einer seiner beiden Stirnseiten einen zur Antriebswelle (20) des Elektromotors koaxialen Ansatz (51, 52) aufweist, dadurch gekennzeichnet, dass im Bereich der Abstützung der einen Ansatz aufweisenden Stirnseite des Motorgehäuses am die Schwingbrücke, den Träger, die Zungen und das Scherkopfauflager bildenden einstückigen Teil an demselben eine rinnenförmige Ausnehmung (53) vorgesehen ist, in welcher der an der Stirnseite des Motorgehäuses vorgesehene Ansatz (52) passend eingreift.

## Claims

1. A dry-shaving apparatus, comprising a shaving head (4) constructed to be mounted on a basic apparatus (1) and extending in a longitudinal and a transverse direction, the shaving head secured by means of two catches (33, 34), which are disposed opposite one another, which each cooperate with the transverse walls (29, 30) of the shaving head, and with are detachable against spring pressure, and carrying at least one upper cutter (6) constructed to cooperate with a lower cutter (7) which can be reciprocated in the longitudinal direction of the shaving head (4) and which is driven by the output part (19) of a reciprocating bridge (11) arranged in the basic apparatus (1), which bridge is driven by the drive shaft (20) of an electric motor (10) via an eccentric (21 which motor has a substantially cylindrical motor housing and is connected to the stationary base (14) of the reciprocating bridge (11) in such a way that its motor housing extends away from said bridge, its drive shaft (20) extending through an opening (24) in the base (14) towards the output part (19) of the reciprocating bridge (11), characterized in that a U-shaped frame-like holder (35) is connected to the base (14) of the reciprocating bridge and comprises longitudinal limbs (36, 37) projecting from its transverse limb, away from the reciprocating bridge (11) and parallel to the drive shaft (20) of the electric motor, in that the electric motor (10) is mounted in said holder (35), the end surface (38) of the motor housing from which the drive shaft projects bearing against the base (14) and the end surface (39) which is remote from the drive shaft (20) bearing against the transverse limb (40) of the holder (35), whose longitudinal limbs (36, 37) partly enclose the circumferential surface of said motor housing to hold the motor, in that the two catches (33, 34) for securing the shaving head (4) are arranged at the location of the free ends to two elastically flexible tongues (31, 32), in that the longues (31, 32) are connected to the base (14) of the reciprocating bridge (11), in that the base of the reciprocating bridge is provided with at least one support (27, 28) for the shaving head (4) against which said shaving head is urged by the two catches (33, 34), and in that the reciprocationg bridge (11), the holder (35), the tongues (31, 32) and the shaving-head support (27, 28) are manufactured from a plastics as a one-piece part.

2. A dry-shaving apparatus as claimed in Claim 1, characterized in that at its side which is remote from the electric motor (10) the U-shaped frame-like holder (35) is supported on the housing of the basic apparatus (1).

3. A dry-shaving apparatus as claimed in Claim 1 or 2, characterized in that at its side which is remote from the U-shaped frame-like holder (35) the electric motor (10) is subjected to the action of at least one spring element (48, 49) to urge said motor towards the holder (35).

4. A dry-shaving apparatus as claimed in any one of the preceding Claims, characterized in that the tongues (31, 32) are inherently stiff and are each connected to the base (14) of the reciprocating bridge (11) by means of two coaxial rods (54, 55) forming torsion springs, which each project laterally from the end which is remote from the free end comprising the catch.

5. A dry-shaving apparatus as claimed in any one of the preceding Claims, in which on at least one of its end surfaces the motor housing of the electric motor (10) comprises a projecting portion (51, 52) which is coaxial with the drive shaft (20) of the electric motor, characterized in that at the location where that end surface of the motor housing which comprises a projecting portion is supported on the one-piece element forming the reciprocating bridge, the holder, the tongues and the shaving-head support said one-piece element is formed with a channel- shaped recess (53) in which the projecting portion (52) on the end surface of the motor housing engages.

## Revendications

1. Rasoir à sec muni d'une tête de rasage (4) pouvant être placée sur une unité de base (1 ) et présentant des dimensions longitudinale et transversale, tête de rasage qui, d'une part, est retenue par deux éléments d'arrêt opposés (33, 34) coopérant chacun avec les parois transversales (29, 30) de la tête de rasage et pouvant être dégagés à l'encontre de l'action d'un ressort et qui, d'autre part, porte au moins un couteau supérieur (6) avec lequel coopère un couteau inférieur (7) pouvant être animé d'un mouvement de va-et-vient suivant la dimension longitudinale de la tête de rasage (4) et qui est entraîné par la partie d'entraînement (19) d'un pont oscillant (11) disposé dans l'unité de base (1 pont oscillant qui, de son côté, par l'intermédiaire d'un excentrique (21 est entraîné par l'arbre d'entraînement (20) d'un moteur électrique (10) présentant un boîtier sensiblement cylindrique et qui, son boîtier étant dirigé à l'opposé du pont oscillant (11) est relié à une partie de base stationnaire (14) de celui-ci, l'arbre d'entraînement (20) du moteur électrique étant conduit vers la partie d'entraînement (19) du pont oscillant (11) à travers une ouverture (24) pratiquée dans la partie de base (14), caractérisé en ce qu'à la partie de base (14) du pont oscillant est relié un support en U et en forme de cadre (35) dont les ailes (36, 37) s'étendent parallèlement à l'arbre d'entraînement (20) du moteur électrique et, à l'opposé du pont oscillant (11), font saillie de la partie de base de celui-ci, en ce que le moteur électrique (10) est placé dans ce support (35), le boîtier du moteur s'appuyant sur la partie de base (14) par sa face (38) située vis-à-vis de l'arbre d'entraînement et sur l'âme (40) du support (35) par sa face (39) située à l'opposé de l'arbre d'entraînement (20) tout en étant entouré suivant une partie de son pourtour par les deux ailes (36, 37) du support (35) pour former des appuis pour le moteur, en ce que les deux éléments d'arrêt (33, 34) pour retenir la tête de rasage (4) sont prévus à l'endroit des extrémités libres de deux languettes à pivotement élastique (31, 32), en ce que les languettes (31, 32) sont reliées à la partie de base (14) du pont oscillant (11), en ce que, sur la partie de base du pont oscillant, est prévu au moins un appui (27, 28) pour la tête de rasage (4), appui contre lequel celle-ci est maintenue appuyée par les deux éléments d'arrêt (33, 34), et en ce que le pont oscillant (11 ), le support (35), les languettes (31, 32) et l'appui (27, 28) pour la tête de rasage sont réalisés d'une seule pièce à partir d'une matière plastique.

2. Rasoir à sec selon la revendication 1, caractérisé en ce que le support en U et en forme de cadre (35) s'appuie sur le boîtier de l'unité de base (1) par sa face située à l'opposé du moteur électrique (10).

3. Rasoir à sec selon la revendication 1 ou 2, caractérisé en ce que sur sa face située à l'opposé du support en U et en forme de cadre (35), le moteur électrique (10) soit chargé par au moins un élément élastique (48, 49) qui le presse contre le support (35).

4. Rasoir à sec selon l'une quelconque des revendications précédentes, caractérisé en ce que les languettes (31, 32) sont elles-mêmes rigides et en ce qu'elles sont reliées à la partie de base (14) du pont oscillant (11) par deux barres de torsion coaxiales (54, 55) faisant chacune latéralement saillie de l'extrémité située à l'opposé à l'extrémité libre présentant l'élément d'arrêt.

5. Rasoir à sec selon l'une des revendications précédentes, dans lequel le boîtier du moteur électrique (10) présente au moins sur l'une de ses deux faces une saillie (51, 52) coaxiale avec l'arbre d'entraînement (20) du moteur électrique, caractérisé en ce qu'à l'endroit où la face du boîtier du moteur présentant une saillie prend appui sur l'élément d'une seule pièce formant le pont oscillant, le support, les languettes et l'appui pour la tête de rasage, cet élément présente un évidement en forme de gouttière (53) dans lequel s'engage la saillie (52) prévue sur ladite face du boîtier du moteur.
